# DEMANDE DE BREVET EUROPEEN

(11) **EP 1 072 216 A1**
(43) Date de publication de la demande: **31.01.2001**
(21) Numéro de dépôt: 00420166.1
(22) Date de dépôt: 26.07.2000
(51) Int. Cl.: A47B 81/00

(54) **Module d'angle réglable pour mobilier de rangement**

(30) Priorité: 30.07.1999 FR 9910094
(71) Demandeur: SOGAL FRANCE, 75008 Paris (FR)
(72) Inventeur: Cattoire, M. Michel, 64500 Saint Jean de Luz (FR)
(74) Mandataire: Perrier, Jean-Pierre

(57) **Abrégé**

Ce module d'angle est constitué par un élément standard, dit « d'angle » (B), composé par deux panneaux latéraux et verticaux (2a, 2b), parallèles entre eux et reliés par des tablettes (3), et par un panneau vertical de fond (7), dit « panneau positionneur », ce panneau positionneur, de forme rectangulaire et disposé perpendiculairement aux deux panneaux latéraux (2a, 2b) de l'élément d'angle (B), débordant symétriquement de ceux-ci d'une valeur telle que lorsque ses bords verticaux sont au contact, ou presque au contact, des parois délimitant l'angle du mur, les bords longitudinaux antérieurs (14) des panneaux latéraux de l'élément d'angle (B) sont au contact des bords longitudinaux (15) des panneaux latéraux des deux éléments standard (A1, A2) encadrant cet élément d'angle, ces deux éléments standard (A1, A2) étant eux-mêmes en appui contre chacune des parois délimitant l'angle.

## Description

Le mobilier de rangement modulaire à usage domestique ou professionnel est généralement réalisé à partir d'éléments verticaux standard et industrialisés, désignés par la référence A sur la figure 1 annexée, et composés de panneaux verticaux 2a, 2b entre lesquels sont disposées des tablettes 3, des tiroirs 4 ou d'autres équipements. La gamme d'un fabricant a souvent une profondeur standard et plusieurs hauteurs de modules, ainsi que plusieurs largeurs de tablettes ou tiroirs.

Ces éléments sont parfaitement adaptés à un agencement mural ou linéaire. Par contre, lorsqu'il s'agit d'équiper un angle formé entre deux murs ou deux cloisons, il faut généralement avoir recours à un élément spécial dit « colonne d'angle », qui, comme montré en 5 à la figure 2, présente trois inconvénients :
- sa géométrie à 90° est rigide et ne donne aucune souplesse dans le cas fréquent où l'angle du bâtiment n'est pas exactement à 90°, il en résulte que l'agencement sera alors « décollé » du mur sur toute la longueur d'un côté, comme montré en d figure 2,
- fabriquée en plus petites séries que les éléments standard et avec plus de complexité, la colonne d'angle est l'élément le plus cher,
- l'accès au volume de rangement de la colonne d'angle est plus étroit, et crée des espaces morts peu fonctionnels, comme représentés en 6 à la figure 2.

La présente invention a pour objet de faciliter l'aménagement d'un angle de rangement à partir d'un élément standard, en donnant à l'ensemble des éléments de rangement une « flexibilité » leur permettant de s'adapter au défaut d'équerrage des angles de pièces d'habitation ou de bureau.

A cet effet, le module d'angle selon l'invention est constitué, par un élément standard, dit « d'angle », composé de deux panneaux latéraux et verticaux, parallèles entre eux et reliés par des tablettes, et par un panneau vertical de fond, dit « panneau positionneur », ce panneau positionneur, de forme rectangulaire et disposé perpendiculairement aux deux panneaux latéraux de l'élément d'angle, débordant symétriquement de ceux-ci d'une valeur telle que lorsque ses bords verticaux sont au contact, ou presque au contact, des parois délimitant l'angle du mur, les bords longitudinaux antérieurs des panneaux latéraux de l'élément d'angle sont au contact des bords longitudinaux des panneaux latéraux des deux éléments standard encadrant cet élément d'angle, ces deux éléments standard étant eux-mêmes en appui contre chacune des parois délimitant l'angle du mur.

Ce panneau positionneur qui, selon les formes d'exécution, est solidaire du module standard ou rapporté sur lui, permet, par pivotement autour de son axe longitudinal vertical et translation de ses bords verticaux par rapport aux parois définissant l'angle du mur, de régler la position de l'élément d'angle par rapport à l'angle des parois et par rapport aux éléments juxtaposés des deux rangées sensiblement perpendiculaires formant l'angle de rangement.

Dans une forme d'exécution de l'invention, le module d'angle comporte, au moins dans le prolongement de son panneau horizontal supérieur, et de chaque côté, une tablette d'obturation et de prépositionnement, solidaire du panneau positionneur et ayant, en vue de dessus, sensiblement la forme de l'espace délimité entre un panneau latéral de l'élément d'angle, la partie débordante du panneau positionneur, le panneau latéral d'un élément standard juxtaposé et le fragment de mur entre le panneau positionneur et le module standard juxtaposé.

Ces tablettes obturent les espaces entre l'élément d'angle et les éléments standard, prolongent la tablette supérieure de l'élément d'angle et participent à la liaison du panneau positionneur avec cet élément d'angle.

Avantageusement, la forme de la tablette d'obturation et de prépositionnement est homothétique à celle de l'espace qui la reçoit, mais est plus petite pour ménager sur ses bords libres externes des jeux fonctionnels de réglage.

D'autres caractéristiques et avantages ressortiront de la description qui suit en référence au dessin schématique annexé représentant, à titre d'exemples, plusieurs formes d'exécution de ce module de positionnement.
Figure 1 est une vue en perspective d'une forme d'exécution d'un module standard,
Figure 2 est une vue en plan par-dessus d'éléments standard juxtaposés à un élément d'angle mettant en évidence les difficultés d'adaptation du mobilier de rangement dans un angle de mur ayant une valeur inférieure à 90°,
Figures 3 et 4 sont des vues en perspective montrant deux formes d'exécution du module d'angle selon l'invention,
Figure 5 est une vue en plan par-dessus, similaire à la figure 2, mais montrant, à échelle agrandie, les conditions d'implantation d'éléments standard juxtaposés à un module d'angle selon l'invention,
Figure 6 est une vue partielle en plan par-dessus illustrant les possibilités de réglage d'un module d'angle selon l'invention,
Figure 7 est une vue partielle en plan par-dessus montrant, à échelle agrandie, le détail VII de figure 5.

Comme montré aux figures 3 et 4, le module d'angle selon l'invention est composé :
- d'un élément standard, dit d'angle B, ayant les mêmes largeur et profondeur que les éléments standard A1 et A2 auxquels il doit être juxtaposé,
- et d'un panneau vertical dit positionneur 7, constituant le fond de l'élément A ou rapporté contre celui-ci.

Ce panneau positionneur 7 est de forme rectangulaire et s'étend verticalement soit jusqu'au niveau du panneau horizontal supérieur 3a de l'élément d'angle B, comme montré à la figure 3, soit jusqu'au plafond, comme montré à la figure 4. Latéralement, le panneau 7 déborde symétriquement en 7a, 7b de part et d'autre des panneaux latéraux 2a, 2b de l'élément d'angle B d'une quantité qui dépend de la profondeur des éléments standard A.

Dans la forme d'exécution représentée, le panneau 7 comporte, de chaque côté, une ou plusieurs rangées horizontales et superposées de perforations espacées 9 pour la mise en place de moyens de fixation ou de maintien avec des éléments complémentaires et avec l'élément d'angle B. Les perforations supérieures sont destinées à participer à la fixation de tablettes 10 d'obturation et de prépositionnement. La répartition des rangées de perforations supérieures dépend des diverses hauteurs des éléments standard produits par un même fabriquant.

Chaque tablette présente, en vue de dessus, une forme qui, comme montré, à la figure 5, est similaire à celle délimitée entre un panneau latéral 2a ou 2b de l'élément d'angle B, la partie débordante 7a ou 7b du panneau positionneur 7, le fragment de mur délimitant l'angle et le panneau latéral 2a ou 2b de l'élément standard A1 ou A2 juxtaposé. En pratique, la forme de chaque tablette est homothétique à l'espace précédemment délimité mais est légèrement plus petite de manière à ménager sur ses bords libres, un jeu fonctionnel J1, J2, ayant une valeur de l'ordre de 10 mm. Les tablettes 10 sont disposées dans le prolongement du panneau supérieur de l'élément d'angle B. Comme cela sera indiqué plus loin, ces tablettes participent au positionnement de l'élément d'angle, assurent également le bouchage de l'espace délimité entre cet élément et les éléments juxtaposés et le raccordement du panneau supérieur avec ceux des éléments juxtaposés A1, A2 de même hauteur.

Les perforations inférieures 9 du panneau positionneur 7 reçoivent des organes de maintien, tels que des pions ou tourillons 12, coopérant avec les panneaux latéraux et verticaux 2a, 2b de l'élément B.

Dans une forme d'exécution, les tablettes 10 et les pions 12, qui sont solidaires du panneau 7, sont disposés de manière à assurer un serrage des parois verticales 2a, 2b de l'élément d'angle B, afin de faciliter la mise en place de l'ensemble des modules d'angle.

Dans une variante, non représentée, le panneau 7 est solidaire de l'élément d'angle B auquel il est lié par des moyens de liaison positive tel que vis.

Lorsque le panneau positionneur 7 a une hauteur limitée à celle de l'élément B, c'est-à-dire ne s'étend que jusqu'au panneau supérieur 3a, il est solidaire d'un panneau triangulaire 13 qui fait saillie à l'opposé de l'élément B. La figure 5 montre que les bords libres 13a, 13b du panneau 13 délimitent un angle droit et sont légèrement en retrait des bords libres verticaux du panneau positionneur 7, de manière à ménager un jeu fonctionnel J3 de l'ordre de 10 mm par rapport aux faces délimitant l'angle entre deux parois. Ce panneau est fixé par des moyens coopérant avec l'une des séries de perforations 9 ménagées à la partie supérieure du panneau 7.

La construction d'un angle de rangement avec le module d'angle selon l'invention s'effectue en installant d'abord, dans l'angle de deux parois, le module d'angle en prenant soin d'orienter son panneau positionneur 7 de manière qu'il forme par rapport à chacune des parois délimitant l'angle, approximativement un angle de 45°, puis en repoussant cet élément dans l'angle jusqu'à ce que les bords libres du panneau positionneur 7 soient au contact de ces parois, ou presque au contact. Après mise en place contre le mur ou la cloison du premier élément standard A de l'une des deux rangées d'éléments A, la position de l'élément d'angle B est réglée en faisant pivoter cet élément, tout en prenant soin, par translation et comme montré figure 6, que les bords verticaux du panneau positionneur 7 restent en contact avec les deux parois du mur délimitant l'angle. Eventuellement, le premier élément A1 est déplacé. Ce réglage est effectué jusqu'à ce que, comme montré à la figure 7, les deux chants 14 et 15 des panneaux latéraux 2b et 2a, respectivement de l'élément d'angle B et du premier élément standard A1 juxtaposé, se joignent par leurs arêtes latérales. A ce stade, le premier élément standard A2 de l'autre rangée est mis en place de l'autre côté de l'élément d'angle et il est procédé à l'ajustement final de la position de cet élément.

La rotation du module d'angle et les jeux fonctionnels ménagés entre les éléments et les parois délimitant l'angle de mur, permettent de compenser les défauts du bâtiment, tout en formant une structure de rangement d'angle dans laquelle tous les autres éléments standard sont en appui contre les parois de l'angle, et peuvent y être fixées solidement.

Ce mode de réalisation d'un angle de rangement donne parfaite satisfaction avec des éléments juxtaposés standard, mais il est encore plus intéressant lorsque les éléments juxtaposés sont des éléments de rangement extensible, du type de ceux décrits dans la demande de brevet français n°2 772 572. En effet, dans ces conditions, lorsque l'élément d'angle est mis en place et réglé, pour parvenir à la dimension de rangement souhaitée de chacun des deux côtés, il suffit de jouer sur l'extensibilité des éléments de rangement juxtaposés.

Cette application, combinant module, panneau positionneur et rangements latéraux extensibles, facilite l'agencement des vestiaires en angle ou en « U », tout en préservant la possibilité de démontage et de réinstallation.

## Revendications

1. Module d'angle réglable pour mobilier modulaire, réalisé à partir d'éléments verticaux standard et industrialisés (A) et composés de panneaux verticaux (2a, 2b) entre lesquels sont disposées des tablettes (3), des tiroirs (4) ou d'autres équipements, **caractérisé en ce qu'il** est constitué par un élément standard, dit « d'angle » (B), composé par deux panneaux latéraux et verticaux (2a, 2b), parallèles entre eux et reliés par des tablettes (3), et par un panneau vertical de fond (7), dit « panneau positionneur », ce panneau positionneur, de forme rectangulaire et disposé perpendiculairement aux deux panneaux latéraux (2a, 2b) de l'élément d'angle (B), débordant symétriquement de ceux-ci d'une valeur telle que lorsque ses bords verticaux sont au contact, ou presque au contact, des parois délimitant l'angle du mur, les bords longitudinaux antérieurs (14) des panneaux latéraux de l'élément d'angle (B) sont au contact des bords longitudinaux (15) des panneaux latéraux des deux éléments standard (A1, A2) encadrant cet élément d'angle, ces deux éléments standard (A1, A2) étant eux-mêmes en appui contre chacune des parois délimitant l'angle.

2. Module d'angle selon la revendication 1, **caractérisé en ce qu'il** comporte, au moins dans le prolongement de son panneau horizontal supérieur (3a) et de chaque côté, une tablette (10) d'obturation et de prépositionnement, solidaire du panneau positionneur (7) et ayant, en vue de dessus, sensiblement la forme de l'espace délimité entre un panneau latéral (2a, 2b) de l'élément d'angle (B), la partie débordante (7a, 7b) du panneau positionneur (7), le panneau latéral (2a, 2b) d'un élément standard (A1, A2) juxtaposé et le fragment de mur entre le panneau positionneur (7) et l'élément standard (A1, A2) juxtaposé.

3. Module d'angle selon la revendication 2, **caractérisé en ce que** la forme de la tablette (10), d'obturation et de prépositionnement, est homothétique à celle de l'espace qui la reçoit, mais est plus petite pour ménager sur ses bords libres externes des jeux fonctionnels (J1, J2) de réglage.

4. Module d'angle selon la revendication 1, **caractérisé en ce que** le panneau positionneur (7) s'étend verticalement du sol au plafond.

5. Module d'angle selon la revendication 1, **caractérisé en ce que** le panneau positionneur (7) s'étend verticalement jusqu'au niveau du panneau horizontal supérieur (3a) de l'élément d'angle (B) et est solidaire, à l'opposé de ce panneau, d'un panneau triangulaire (13) d'obturation de l'espace formé entre l'angle du mur et le panneau positionneur (7).

6. Module d'angle selon l'ensemble des revendications 1 et 2, **caractérisé en ce que** le panneau positionneur (7) est indépendant de l'élément d'angle (B) et est lié à lui par pincement de ses tablettes (10) d'obturation et de prépositionnement et par pincement d'organes de maintien inférieur (12) contre les panneaux latéraux et verticaux (2a, 2b) de cet élément d'angle (B).

7. Module d'angle selon la revendication 1, **caractérisé en ce que** le panneau positionneur (7) est fixé sur lui par des moyens de liaison.
